# EUROPÄISCHE PATENTSCHRIFT

(11) **EP 1 103 376 B1**
(45) Veröffentlichungstag und Bekanntmachung des Hinweises auf die Patenterteilung: **19.06.2002**
(21) Anmeldenummer: 00124593.5
(22) Anmeldetag: 10.11.2000
(51) Int. Cl.: B41F 21/10

(54) **Rollenhebel in Greifersteuergetrieben an bogenführenden Zylindern in Bogenrotationsdruckmaschinen**
Roller lever in gripper control mechanisms in sheet transfer cylinders in rotary sheet printing machines
Levier à galets dans des mécanismes de commande de pinces dans des cylindres de transport de feuilles dans des presses rotatives d'impression

(30) Priorität: 24.11.1999 DE 19956369; 15.04.2000 DE 10018830
(43) Veröffentlichungstag der Anmeldung: 30.05.2001
(73) Patentinhaber: Koenig & Bauer Aktiengesellschaft, 97080 Würzburg (DE)
(72) Erfinder: Jentzsch, Arndt, 01640 Coswig (DE); Beyer, Michael, 01069 Dresden (DE)

(56) Entgegenhaltungen:
- EP-A- 0 152 553
- EP-A- 0 194 549
- DE-A- 4 028 367
- US-A- 2 599 776

## Beschreibung

Die Erfindung betrifft ein Greifersteuergetriebe für bogenführende Zylinder in Bogenrotationsdruckmaschinen.

Greifer an bogenführenden Zylindern (Druckzylinder, Übertragungszylinder) in Druckmaschinen dienen zur Bogenförderung. Sie übernehmen den Bogen im Bogenübernahmebereich von einem vorgeordneten Transportsystem und übergeben den Bogen im Bogenübergabebereich an ein nachgeordnetes Transportsystem.
Derartige Greifer, die aus einem fest am Zylinder angeordneten Greiferaufschlag und der steuerbaren Greiferzunge bestehen, sind seit langem bekannt. Sie werden mittels Kurvensteuergetriebe geöffnet und geschlossen, wobei das Bewegungsgesetz einer seitlich am bogenführenden Zylinder gestellfest angeordneten Greifersteuerkurve über Kurvenrolle und Rollenhebel auf die Greiferwelle übertragen wird, an der die Greifer mit ihren Greiferzungen über die Breite des Zylinders verteilt angeordnet sind. Die Steuerung der Greifer erfolgt dabei durch Formschluss über die Kontur der Steuerkurve, d.h. der Greifer wird beim Durchlaufen der Kurvenrolle auf einer hohen Rast der Greifersteuerkurve geschlossen, wobei der Rollenhebel gegen eine Federkraft wirkt, so dass die Greifer öffnen, sobald der Rollenhebel eine niedrige Rast auf der Peripherie der Greifersteuerkurve passiert.
Eine derartige Greifersteuerung an bogenführenden Zylindern mittels Kurvengetriebe ist aus der DE-OS 30 15 795 entnehmbar. Nachteilig daran ist, dass durch die zwangsläufige Kopplung zwischen der Greiferstellung und der Drehwinkelposition des bogenführenden Zylinders das Öffnen der Greifer in von außen leicht zugänglichen Drehwinkelpositionen für erforderliche Bedienhandlungen wie beispielsweise Reinigungsarbeiten oder Justage (Einstellung des Greiferdruckes) nicht vorgenommen werden kann.
Dies trifft beispielsweise am Druckzylinder zu, dessen Greifer nur im Bereich oberhalb des Zylinders zugänglich sind, dort aber aufgrund der erforderlichen Bogenführung geschlossen sind. Ein Öffnen der Greifer in diesem Bereich ist bisher nur durch aufwendige Demontage der Greiferzungen oder der Kurvenrolle am Greifersteuergetriebe möglich.

Ausgehend von den Nachteilen aus dem Stand der Technik ist es Aufgabe der Erfindung, den Rollenhebel in Greifersteuergetrieben an bogenführenden Zylindern so auszugestalten, dass notwendige Wartungs- und Einstellarbeiten an den Greifern mit minimalem Aufwand ermöglicht werden.

Diese Aufgabe wird durch die Merkmale des 1. Anspruches gelöst. Zweckmäßige Weiterbildungen des Rollenhebels sind in den Unteransprüchen offenbart.

Der Vorteil der erfindungsgemäßen Lösung besteht darin, dass die Greiferaufschlagsflächen und die Greiferzungen in jeder beliebigen Drehwinkelposition des bogenführenden Zylinders mit nur geringem Montageaufwand an einer leicht zugänglichen Baugruppe für eine Reinigung oder Justage zugänglich gemacht werden können.
Der besondere Vorteil des Rollenhebels gemäß Anspruch 6 besteht darin, dass die Greiferjustierung mittels einer Lehre mit minimalem Aufwand durchführbar wird.

Die Erfindung soll nachfolgend an Hand von vier Ausführungsbeispielen für einen Rollenhebel auf der Greiferwelle eines Druckzylinders näher erläutert werden. Die Zeichnungen hierzu stellen folgendes dar:
- Figur 1: Darstellung einer ersten Variante des geteilten Rollenhebels und der Greifer innerhalb des Greifersteuergetriebes während des Druckbetriebes in Seitenansicht
- Figur 2: Ansicht der ersten Variante des geteilten Rollenhebels von oben
- Figur 3: Darstellung einer zweiten Variante des geteilten Rollenhebels in Seitenansicht
- Figur 4: Darstellung einer dritten Variante des geteilten Rollenhebels in Seitenansicht
- Figur 5: Darstellung einer vierten Variante des geteilten Rollenhebels in Seitenansicht mit verbesserter Justiermöglichkeit
- Figur 6: Darstellung der 1. Variante des geteilten Rollenhebels innerhalb des Greifersteuergetriebes in für eine Reinigung geöffnetem Zustand

Wie aus der Figur 1 ersichtlich, ist in einem Druckzylinder 1, welcher der Führung der hier nicht dargestellten Bogen dient, ein Zylinderkanal 2 eingebracht. Dieser erstreckt sich axial über den Druckzylinder 1 und nimmt eine drehbare Greiferwelle 3 auf.

Auf der Greiferwelle 3 im Zylinderkanal 2 sind nebeneinanderliegend eine Reihe von Greifern 4 zum Erfassen des vom vorgeordneten Übergabezylinder ankommenden Bogens angeordnet. Der Bogen wird durch die Greifer 4 während des Bedruckens gehalten und danach an den nachgeordneten, hier nicht dargestellten Übergabezylinder übergeben. Die Greifer 4 haben hierzu Greiferzungen 7, die in Funktionslage geschlossen sind und auf die im Randbereich des Zylinderkanals 2 fest angeordnete Greiferaufschläge 8 drücken und so den Bogen auf dem Druckzylinder 1 fixieren.

Einem Ende der Greiferwelle 3 ist drehfest ein Rollenhebel 6 mit einer Kurvenrolle 5 zugeordnet. Die Kurvenrolle 5 rollt dabei auf einer fest im Gestell der Druckmaschine angeordneten Greifersteuerkurve 9 ab, wobei die Anpresskraft der Kurvenrolle 5 durch eine im Inneren der Greiferwelle 3 angeordnete Drehstabfeder 16 erzeugt wird. Die Auslenkungen der Kurvenrolle 5 entsprechend dem Kurvengesetz der Greifersteuerkurve 9 bedingen somit die Bewegungen der Greiferzungen 7 am Druckzylinder 1 und damit das Öffnen und Schließen der Greifer 4.

Der Rollenhebel 6 ist nach der vorliegenden Erfindung funktionell zweiteilig ausgestaltet (Fig.1,2). Ein erster Teil 6.1 ist einseitig mittels Klemme 17 und Passfeder 18 drehfest auf der Greiferwelle 3 fixiert und damit zusammen mit dieser schwenkbar. Ein zweiter Teil des Rollenhebels 6.2 besteht aus zwei parallelen Stegen 6.2.S, die etwa mittig (Fig.2) durch eine Brücke 6.2.B verbunden sind. Die Stege 6.2.S sind beidseitig dem ersten Rollenhebelteil 6.1 zu- und jeweils mittels ringförmiger Klemmen 6.2.K kraftschlüssig auf der Greiferwelle 3 angeordnet. Auf der entgegengesetzten, über den ersten Teil 6.1 hinausragenden Seite ist zwischen beiden Stegen 6.2.S die Kurvenrolle 5 gelagert. Ein Verbindungselement 19 an der Stirnseite der Greiferwelle 3 dient der Drehmomentübertragung von der Drehstabfeder 16 auf den zweiten Rollenhebelteil 6.2. Das Verbindungselement 19 ist formschlüssig mit der Drehstabfeder 16 verbunden und mit dem außen liegenden Steg 6.2.S des zweiten Rollenhebelteiles 6.2 verschraubt.

Der erste Teil des Rollenhebels 6.1 liegt flächig an der Brücke 6.2.B des zweiten, längeren Teiles 6.2 des Rollenhebels 6 an und ist durch eine Schraubverbindung 10 mit der Brücke 6.2.B verbunden. Die Schraubverbindung 10 besteht aus einem pendelnd in der Brücke 6.2.B gelagerten Gewindebolzen, der in einen im ersten Rollenhebelteil 6.1 angeordneten Pendelbolzen mit Innengewinde eingreift. Der Drehmoment der Drehstabfeder 16 wird damit über das stirnseitige Verbindungselement 19 auf den zweiten Rollenhebelteil 6.2, von diesem über die Verschraubung 10 an der Brücke 6.2.B auf den ersten Rollenhebelteil 6.1 und von dort auf die Greiferwelle 3 übertragen.

In einer zweiten und dritten Variante des geteilten Rollenhebels 6 (Fig.3 und 4) endet der erste Teil des Rollenhebels 6.1 auf der von der Greiferwelle 3 abgewandten Seite in einem vertikal angeordneten Zahnsegment 11, in das in der zweiten Variante ein tangential dazu angeordnetes Zylinderschneckenrad 12 oder in der dritten Variante ein feststellbares Zahnritzel 13 eingreift, die jeweils an der Brücke des zweiten Rollenhebelteiles 6.2 gelagert sind. Das Zahnritzel 13 kann manuell z.B. über ein formschlüssig an der Ritzelwelle angreifendes Werkzeug gedreht werden und durch eine an der Ritzelwelle angeordnete Feststellschraube 14 in seiner Öffnungswinkelposition fixiert werden. Bei den Varianten 2 (Fig.3) und 3 (Fig.4) wird die spielfreie Momentübertragung vom zweiten Rollenhebelteil 6.2 auf den ersten Rollenhebelteil 6.1 mit einer zusätzlichen Sicherungsschraube 15 an der Brücke 6.2.B gewährleistet.

In einer vierten Variante des geteilten Rollenhebels (Fig.5) ist die Unterseite der Brücke 6.2.B der ersten Variante des Rollenhebels aus Fig.1 als Schräge ausgeführt, deren vertikaler Winkel zur Längsachse 21 des Rollenhebels 6 so bemessen ist, dass eine gerade Abstandslehre von außen oberhalb der Kurvenrolle 5 zwischen Brücke 6.2.B und Oberseite des ersten Rollenhebelteiles 6.1 eingeschoben werden kann.

Allen vier Varianten ist gemeinsam, dass über die Verbindungselemente 10-14 an der Brükke 6.2.B der Öffnungswinkel zwischen den Längsachsen der beiden Rollenhebelteile 6.1,6.2 kontinuierlich bis zu einem durch die jeweiligen geometrischen Verhältnisse vorgegebenen maximalen Öffnungswinkel verändert werden kann.
Sollen nun die Greiferzungen 7 zwecks Reinigung von den Greiferaufschlägen 8 abgehoben werden, müssen zunächst die Klemmen 6.2.K auf der Greiferwelle 3 am zweiten Teil des Rollenhebels 6.2 gelöst werden (Varianten 1-4). Dadurch ist die Öffnungswinkelposition der Greiferwelle 3 nur noch durch die Position des ersten Rollenhebelteiles 6.1 festgelegt.
Danach wird die Sicherungsschraube 15 entfernt (Variante 2 und 3) und das Verbindungselement 10 (Fig.1, Variante 1 und Fig.5, Variante 4) oder 11,12 (Fig.3, Variante 2) oder 11,13,14 (Fig.4, Variante 3) manuell geöffnet und mit weiterem Drehen der Verbindungsschraube 10, des Schneckenrades 12 oder des Zahnritzels 13 der Öffnungswinkel zwischen den Längsachsen der Rollenhebelteile 6.1,6.2 vergrößert und dabei die Greiferwelle 3 gedreht, so dass die Greiferzungen 7 von den Greiferaufschlägen 8 abheben. Der maximale Öffnungswinkel von etwa 15° wird dabei begrenzt durch das Anschlagen des ersten drehfest auf der Greiferwelle 3 befestigten Rollenhebelteiles 6.1 an die Steuerkurve 9 (Fig.6).

Nach erfolgter Reinigung der Greiferfunktionsflächen werden beide Rollenhebelteile 6.1,6.2 mit Hilfe der jeweiligen Verbindungselemente 10 bzw. 11,12 bzw. 11,13,14 in ihre Ausgangslage gebracht, mit der zusätzlichen Sicherungsschraube 15 gesichert (Variante 2 und 3) und zuletzt die Klemmen 6.2.K geschlossen.

Sollen nun die Greiferzungen 7 des Rollenhebels gemäß Variante 4 (Fig.5) justiert werden, müssen zunächst die Klemmen auf der Greiferwelle 3 am zweiten Teil des Rollenhebels 6.2 gelöst werden. Dadurch ist der Öffnungswinkel der Greiferzungen 7 nur noch durch die Position des ersten Rollenhebelteiles 6.1 festgelegt. Danach wird die Schraubverbindung 10 manuell geöffnet und mit weiterem Drehen der Schraubverbindung 10 der Öffnungswinkel zwischen den Längsachsen der Rollenhebelteile 6.1,6.2 vergrößert und dabei die Greiferwelle 3 gedreht, so dass die Greiferzungen 7 von den Greiferaufschlägen 8 abheben. Nun wird eine Abstandslehre, deren Dicke der gewünschten "Überdrückung", d.h. der Auslenkung der Greiferzungen 7 aus ihrer Normalposition auf der Greiferwelle 3 beim Schließen, entspricht und damit ein Maß für die Anpresskraft der Greiferzungen 7 darstellt, zwischen Justierfläche 20 der Brücke 6.2.B und erstem Rollenhebelteil 6.1 eingeschoben. Mit der Schraubverbindung 10 wird die Verbindung zwischen beiden Rollenhebelteilen 6.1,6.2 wieder geschlossen, wobei die Abstandslehre im Spalt zwischen den beiden Rollenhebelteilen 6.1,6.2 verbleibt. Danach brauchen die Greifer 4 auf der Greiferwelle 3 lediglich einzeln so justiert werden, dass deren Greiferzungen 7 auf den Greiferaufschlägen 8 gleichmäßig aufliegen. Weitere Einstellarbeiten sind nicht erforderlich.
Nach erfolgter Justierung der Greifer werden die Schraubverbindung 10 am Rollenhebel 6 gelöst, die Abstandslehre entfernt, beide Rollenhebelteile 6.1,6.2 wieder fest miteinander verschraubt und zuletzt die Klemmen am Rollenhebelteil 6.2 geschlossen. Werden nun die Greifer 4 beim Abrollen des Rollenhebels 6 auf der Steuerkurve 9 geschlossen, werden die Greiferwelle 3 und damit alle darauf befindlichen Greiferzungen 7 um den durch die Abstandslehre vorgegebenen Winkel über die Schließposition der Greiferzungen 7 hinaus gegen den Widerstand der elastischen Elemente in den Greifern 4 gedreht. Da durch die Vorgehensweise bei der Justierung vorteilhaft sichergestellt wird, dass sämtliche Greiferzungen 7 beim Schließen um den gleichen Winkel ausgelenkt werden, wirken an allen Greiferzungen 7 dieselben Schließkräfte.

### Aufstellung der verwendeten Bezugszeichen

- 1: Druckzylinder
- 2: Zylinderkanal
- 3: Greiferwelle
- 4: Greifer
- 5: Kurvenrolle
- 6: Rollenhebel
- 6.1: Erster Teil des Rollenhebels
- 6.2: Zweiter Teil des Rollenhebels
- 6.2.B: Brücke am zweiten Teil des Rollenhebels
- 6.2.S: Stege am zweiten Teil des Rollenhebels
- 6.2.K: Klemmen am zweiten Teil des Rollenhebels
- 7: Greiferzunge
- 8: Greiferaufschlag
- 9: Greifersteuerkurve
- 10: Schraubverbindung
- 11: Zahnsegment
- 12: Schneckenrad
- 13: Zahnritzel
- 14: Feststellschraube
- 15: Sicherungsschraube
- 16: Drehstabfeder
- 17: Klemme
- 18: Passfeder
- 19: Verbindungselement zwischen Drehstabfeder und zweitem Rollenhebelteil
- 20: Justierfläche
- 21: Längsachse des Rollenhebels

## Patentansprüche

1. Greifersteuergetriebe für bogenführende Zylinder in Bogenrotationsdruckmaschinen, bestehend aus einer in einem Zylinderkanal (2) des bogenführenden Zylinders (1) drehbar gelagerten Greiferwelle (3), einem der Greiferwelle (3) drehfest zugeordneten Rollenhebel (6) mit einer Kurvenrolle (5), einer seitlich am bogenführenden Zylinder im Gestell der Druckmaschine angeordneten Greifersteuerkurve (9), der der Rollenhebel (6) zugeordnet ist, und aus Greifern (4), die aus Greiferzungen (7) und Greiferaufschlägen (8) gebildet werden,
**dadurch gekennzeichnet,**
**dass** der Rollenhebel (6) funktionell zweiteilig ausgeführt ist und dass die zwei auf der Greiferwelle (3) gelagerten Rollenhebelteile (6.1,6.2) zueinander um die Greiferwelle (3) in deren Umfangsrichtung verstellbar und durch eine verstell- und fixierbare Verbindung (10 - 14) miteinander verbunden sind.

2. Greifersteuergetriebe nach Anspruch 1, **dadurch gekennzeichnet, dass** ein erster Teil (6.1) des Rollenhebels (6) permanent auf der Greiferwelle (3) fixiert ist und ein zweiter, dem ersten Teil (6.1) zugeordneter Teil (6.2) mit zum Abheben der Greiferzungen (7) lösbaren Verbindungen (6.2.K) auf der Greiferwelle (3) angeordnet ist,

3. Greifersteuergetriebe nach Anspruch 1, **dadurch gekennzeichnet, dass** der zweite Teil (6.2) des Rollenhebels (6) aus zwei den ersten Rollenhebelteil (6.1) zweiseitig einschließenden und sich über diesen in Längsrichtung hinaus erstreckenden Stegen (6.2.S) gebildet wird, die mittig durch eine Brücke (6.2.B) verbunden sind und auf der einen Seite die Kurvenrolle (5) aufnehmen und auf der zu der Kurvenrolle (5) entgegengesetzten Seite mittels einer lösbaren kraftschlüssigen Verbindung (6.2.K) mit der Greiferwelle (3) verbunden sind.

4. Greifersteuergetriebe nach Anspruch 1, **dadurch gekennzeichnet, dass** sich der erste Teil (6.1) des Rollenhebels (6) von der Greiferwelle (3) bis zur Brücke (6.2.B) des zweiten Rollenhebelteiles (6.2) erstreckt.

5. Greifersteuergetriebe nach Anspruch 1, **dadurch gekennzeichnet, dass** die verstellbare Verbindung (10;11,12;11,13,14) zwischen den Rollenhebelteilen (6.1,6.2) im Bereich der Brükke (6.2.B) des zweiten Rollenhebelteiles (6.2) angeordnet ist.

6. Greifersteuergetriebe nach einem der Ansprüche 3 bis 5, **dadurch gekennzeichnet, dass** die Brücke (6.2.B) des Rollenhebelteiles (6.2) eine Justierfläche (20) aufweist, die in einem vertikalen Winkel zur Längsachse (21) des Rollenhebels (6) in Richtung der Kurvenrolle (5) ansteigend so angeordnet ist, dass ihre Ebene die Kontur der Kurvenrolle (5) nicht schneidet oder tangiert.

7. Greifersteuergetriebe nach Anspruch 5, **dadurch gekennzeichnet, dass** die verstellbare Verbindung eine Schraubverbindung (10) ist.

8. Greifersteuergetriebe nach Anspruch 5, **dadurch gekennzeichnet, dass** die verstellbare Verbindung ein Schneckengetriebe ist.

9. Greifersteuergetriebe nach Anspruch 5, **dadurch gekennzeichnet, dass** die verstellbare Verbindung ein Zahnradgetriebe ist.

10. Greifersteuergetriebe nach Anspruch 7, **dadurch gekennzeichnet, dass** die Schraubverbindung (10) aus einem pendelnd in der Brücke (6.2.B) gelagerten Schraubbolzen gebildet wird, der in das Innengewinde eines im ersten Rollenhebelteil (6.1) angeordneten Pendelbolzens eingreift.

11. Greifersteuergetriebe nach Anspruch 8, **dadurch gekennzeichnet, dass** das Schneckengetriebe aus einem in der Brücke (6.2.B) gelagerten Schneckenrad (12) gebildet wird, das in ein Zahnsegment (11) am ersten Teil (6.1) des Rollenhebels (6) eingreift.

12. Greifersteuergetriebe nach Anspruch 9, **dadurch gekennzeichnet, dass** das Zahnradgetriebe von einem mit einer Feststellschraube (14) arretierbaren Zahnritzel (13) an der Brücke (6.2.B) und einem Zahnsegment (11) gebildet wird, das in ein Zahnsegment (11) am ersten Teil (6.1) des Rollenhebels (6) eingreift.

## Claims

1. Gripper control gear for sheet-guiding cylinders in rotary sheet printing machines, consisting of a gripper shaft (3) rotatably mounted in a cylinder channel (2) of the sheet-guiding cylinder (1), a roller lever (6), which is associated with the gripper shaft (3) to be non-rotatable relative thereto, with a cam roller (5), a gripper control cam (9) which is arranged laterally at the sheet-guiding cylinder in the frame of the printing machine and which is associated with the roller lever (6), and grippers (4) which are formed by gripper tongues (7) and gripper abutments (8), **characterised in that** the roller lever (6) is constructed to be functionally of two parts and that the two roller lever parts (6.1, 6.2) mounted on the gripper shaft (3) are adjustable relative to one another about the gripper shaft (3) in the circumferential direction thereof and are connected together by an adjustable and fixable connection (10 - 14).

2. Gripper control gear according to claim 1, **characterised in that** a first part (6.1) of the roller lever (6) is permanently fixed on the gripper shaft (3) and a second part (6.2), which is associated with the first part (6.1), together with detachable connections (6.2.K) for raising the gripper tongues (7), is arranged on the gripper shaft (3).

3. Gripper control gear according to claim 1, **characterised in that** the second part (6.2) of the roller lever (6) is formed from two webs (6.2.S) which enclose the roller lever part (6.1) at two sides and extend beyond this in longitudinal direction and which are centrally connected by a bridge (6.2.B), wherein the webs on one side receive the cam roller (5) and on the side opposite the cam roller (5) are connected with the gripper shaft (3) by means of a detachable force-locking connection (6.2.K).

4. Gripper control gear according to claim 1, **characterised in that** the first part (6.1) of the roller lever (6) extends from the gripper shaft (3) to the bridge (6.2.B) of the second roller lever part (6.2).

5. Gripper control gear according to claim 1, **characterised in that** the adjustable connection (10; 11, 12; 11, 13, 14) between the roller lever parts (6.1, 6.2) is arranged in the region of the bridge (6.2.B) of the second roller lever part (6.2).

6. Gripper control gear according to one of claims 3 to 5, **characterised in that** the bridge (6.2.B) of the roller lever part (6.2) has an adjusting surface which is so arranged to be rising at a vertical angle relative to the longitudinal axis (21) of the roller lever (6) in the direction of the cam roller (5) that its plane does not intersect or is tangential to the profile of the cam roller (5).

7. Gripper control gear according to claim 5, **characterised in that** the adjustable connection is a screw connection (10).

8. Gripper control gear according to claim 5, **characterised in that** the adjustable connection is a worm gear.

9. Gripper control gear according to claim 5, **characterised in that** the adjustable connection is a gearwheel transmission.

10. Gripper control gear according to claim 7, **characterised in that** the screw connection (10) is formed by a setscrew which is mounted in the bridge (6.2.B) to be pendulating and which engages in the internal thread of a pendulating pin arranged in the first roller lever part (6.1).

11. Gripper control gear according to claim 8, **characterised in that** the worm gear is formed by a worm wheel (12) which is mounted in the bridge (6.2.B) and which engages in a toothed segment (11) at the first part (6.1) of the roller lever (6).

12. Gripper control gear according to claim 9, **characterised in that** the gearwheel transmission is formed by a toothed pinion (13), which is lockable by a fixing screw (14), at the bridge (6.2.B) and a toothed segment (11), which engages in a toothed segment (11) at the first part (6.1) of the roller lever (6).

## Revendications

1. Transmission de commande d'organe de préhension pour des cylindres guidant les feuilles dans des machines d'impression rotatives feuille à feuille, composée d'un arbre de préhension (3) monté en rotation dans le canal (2) du cylindre (1) guidant les feuilles, d'un levier à galet (6) associé solidairement en rotation à l'arbre de préhension (3) et comportant un galet à came (5), une came de commande de préhension (9) prévue latéralement sur le cylindre de guidage de feuilles, dans le bâti de la machine à imprimer, cette came étant associée au levier à galet (6), ainsi que d'organes de préhension (4) formés par des languettes de prise (7) et d'appui de prise (8),
**caractérisée en ce que**
le levier à galet (6) est fonctionnellement réalisé en deux parties et les deux parties de levier (6.1, 6.2) montées sur l'arbre de préhension (3), sont réglables l'une par rapport à l'autre autour de l'arbre de préhension (3) dans leurs directions périphériques et sont reliées par une liaison de réglage ou de blocage (10 à 14).

2. Transmission de commande d'organe de préhension selon la revendication 1,
**caractérisée en ce qu'**
une première partie (6.1) du levier à galet (6) est fixée en permanence sur l'arbre de préhension (3) et une seconde partie (6.2) associée à la première partie (6.1) est montée sur l'arbre de préhension (3) avec des liaisons amovibles (6.2.K) pour soulever les languettes de prise (7).

3. Transmission de commande d'organe de préhension selon la revendication 1,
**caractérisée en ce que**
la seconde partie (6.2) du levier à galet (6) se compose de deux entretoises (6.2.S) entourant des deux côtés la première partie de levier à galet (6.1) et s'étendant sur celui-ci dans sa direction longitudinale, ces entretoises reliées au milieu par un pont (6.2.B) reçoivent d'un côté le galet à came (5) et du côté opposé à celui du galet à came (5), elles sont reliées à l'arbre de préhension (3) par une liaison par la force, amovible (6.2.K).

4. Transmission de commande d'organe de préhension selon la revendication 1,
**caractérisée en ce que**
la première partie (6.1) du levier à galet (6) s'étend à partir de l'arbre de préhension (3) jusqu'au pont (6.2.B) de la seconde partie de levier à galet (6.2).

5. Transmission de commande d'organe de préhension selon la revendication 1,
**caractérisée en ce que**
la liaison réglable (10, 11, 12 ; 11, 13, 14) d'entre les parties de levier à galet (6.1, 6.2) se trouve au milieu du pont (6.2.B) de la seconde partie de levier à galet (6.2).

6. Transmission de commande d'organe de préhension selon l'une quelconque des revendications 3 à 5,
**caractérisée en ce que**
le pont (6.2.B) de la partie de levier à galet (6.2) comporte une surface d'ajustage (20) installée de manière montante suivant un angle vertical par rapport à l'axe longitudinal (21) du levier à galet (6) dans la direction du galet de came (5) pour que son plan ne coupe pas ou ne soit pas tangent au contour du galet de came (5).

7. Transmission de commande d'organe de préhension selon la revendication 5,
**caractérisée en ce que**
la liaison réglable est une liaison vissée (10).

8. Transmission de commande d'organe de préhension selon la revendication 5,
**caractérisée en ce que**
la liaison réglable est une transmission à vis.

9. Transmission de commande d'organe de préhension selon la revendication 5,
**caractérisée en ce que**
la liaison réglable est une transmission à pignons dentés.

10. Transmission de commande d'organe de préhension selon la revendication 7,
**caractérisée en ce que**
la liaison à vis (10) est formée par une tige filetée à montage pendulaire dans le pont (6.2.B), cette tige pénétrant dans le filetage intérieur d'un goujon pendulaire prévu dans la première partie de levier à galet (6.1).

11. Transmission de commande d'organe de préhension selon la revendication 8,
**caractérisée en ce que**
la transmission à vis est formée d'une roue à vis (12) montée dans le pont (6.2.B) qui pénètre dans un segment denté (11) de la première partie (6.1) du levier à galet (6).

12. Transmission de commande d'organe de préhension selon la revendication 9,
**caractérisée en ce que**
la transmission à roue dentée est formée d'un pignon denté (13) bloqué par une vis de blocage (14) sur le pont (6.2.B) et d'un segment denté (11), le pignon étant en prise dans un segment denté (11) de la première partie (6.1) du levier à galet (6).
